# EUROPÄISCHE PATENTSCHRIFT

(11) **EP 1 712 714 B1**
(45) Veröffentlichungstag und Bekanntmachung des Hinweises auf die Patenterteilung: **07.04.2010**
(21) Anmeldenummer: 05022561.4
(22) Anmeldetag: 17.10.2005
(51) Int. Cl.: E05B 19/00, E05B 27/10

(54) **Kombination eines Flachschlüssels und eines Zylinderschlosses**
Combination of a flat key and a cylinder lock
Combinaison d'une clé plate et d'une serrure cylindrique

(30) Priorität: 12.04.2005 AT 6142005
(43) Veröffentlichungstag der Anmeldung: 18.10.2006
(73) Patentinhaber: EVVA-Werk Spezialerzeugung von Zylinder- und Sicherheitsschlössern Gesellschaft m.b.H. & Co. Kommanditgesellschaft, 1120 Wien (AT)
(72) Erfinder: Baumhauer, Walter, 1160 Wien (AT)
(74) Vertreter: Puchberger, Peter

(56) Entgegenhaltungen:
- WO-A-03/060261
- AT-B- 389 559
- AT-B- 392 508
- AT-B- 395 628
- US-A- 4 270 372
- US-A- 6 041 631

## Beschreibung

Die Erfindung betrifft einen Flachschlüssel und ein Zylinderschloss, wobei zumindest eine der beiden Seitenflächen wenigstens drei Steuernuten aufweist und zumindest eine der Steuernuten tiefer ausgebildet ist als die anderen Steuernuten und die zwei seichten Steuernuten etwa parallel verlaufen, wobei die seichten Steuernuten von deren ersten Steuerstelle zur Schlüsselspitze hin erweitert ausgebildet sind, und der Flachschlüssel gegebenenfalls weitere Steuerelemente, wie Einschnitte am Schlüsselbart für Stiftzuhaltungen, Steuerflächen am Schlüsselrücken, Längsrippen und -nuten in Schlüsseleinschubrichtung und Einfräsungen an den Seitenflächen aufweist, und das Zylinderschloss an wenigstens einer Seite des Schlüsselkanals etwa parallel zu diesem wenigstens ein Steuerelement mit einem in die seichtere Steuernut des Flachschlüssels eingreifenden Steuerorgan und wenigstens ein Steuerelement in einem in die tiefere Steuernut des Flachschlüssels eingreifenden Steuerorgan vorgesehen sind und wenigstens ein Sperrelement vorgesehen ist, das bei entsprechender Stellung der Steuerelemente in Freigabeposition für die Verdrehung des Zylinderkerns gegenüber dem Zylindergehäuse bringbar ist.

Die vorliegende Erfindung geht aus von einer Schlüssel-und Schlosskonstruktion, wie sie in der AT 389 559 B geoffenbart ist. Ziel der Erfindung ist es, die Vanationsmöglichkeiten am Schlüssel zu erhöhen, und eine höhere Sperrsicherheit zu gewährleisten. Dabei soll aber verhindert werden, dass ein gemäß vorliegender Erfindung ausgebildeter Schlüssel in ein Schloss gemäß dem genannten Stand der Technik sperren kann.

Zur Lösung dieser Aufgabe ist die Erfindung dadurch gekennzeichnet, dass die beiden seichteren Steuernuten des Flachschlüssels ausgehend von der Schlüsselspitze bis wenigstens zur ersten Steuerstelle eine größere Breite aufweisen als der weitere Verlauf der seichten Steuernuten, und dass zumindest das letzte Steuerelement des Zylinderschlosses für das Abtasten der breiten Nuten des Flachschlüssels breitere Steuerorgane aufweist, deren lichte Weite der lichten Breite des Steges zwischen den seichten Nuten entspricht und dass die Stellung der beiden breiten Steuerorgane, bevorzugt um je 1/2 Stufensprung in die gleiche Richtung der Schlüsselkanalhöhe, gegenüber der Stellung der schmalen Steuerorgane versetzt ist, wobei ein Stufensprung der Abstand zwischen zwei benachbarten möglichen Steuerhöhen der Steuerorgane ist.

Ein weiteres bevorzugtes Merkmal der Erfindung ist es, dass beim Flachschlüssel der erfindungsgemäßen Schlüssel- Schloss Kombination die lichte Breite des Steges zwischen den seichten Nuten des Flachschlüssels entlang der gesamten Schlüssellänge gleich ist. Dies führt dazu, dass an den Steuerstellen mit verbreiterten seichten Nuten, diese nach oben und unten hin verbreitert sind, während der Abstand, also die lichte Breite des Steges, zwischen den beiden seichten Nuten gleich bleibt.

Die bloße Verbreiterung der seichten Nuten nach oben und unten hin würde es erlauben, dass die Steuerelemente des Schlosses mit schmalen Steuerorganen über den Steg mit gleicher lichter Breite geführt werden können, was notwendig ist, um beim Einschieben des Schlüssels die schmalen Steuerorgane über die verbreiterte Nut hinweg zu den ihnen zugeordneten Steuerstellen zu führen. Daraus ergibt sich weiters, dass ein Schlüssel mit zumindest an einer Steuerstelle verbreiterten seichten Nuten auch in ein Schloss der bisher bekannten Bauweise mit durchgehend schmalen Steuerorganen eingeschoben werden könnte.

Um die Variationszahl zu erhöhen, ist es daher nicht wünschenswert, dass der Schlüssel der erfindungsgemäßen Schlüssel- Schloss Kombination in ein Schloss der Bauart gemäß Stand der Technik sperrt. Deshalb ist es ein Merkmal der Erfindung, dass der Steg zwischen den Nuten mit größerer Breite an den Steuerstellen gegenüber der Anordnung mit schmalen Nuten um bevorzugt ½ Stufensprung versetzt ist. Dadurch wird sichergestellt, dass der Schlüssel der erfindungsgemäßen Schlüssel- Schloss Kombination bei Verwendung in einem "alten" Schloss gemäß Stand der Technik die schmalen Steuerorgane an der dementsprechenden Steuerstelle aufgrund des versetzten Steges bewusst falsch stellt. Ein Nachsperren eines "alten" Schlosses mit einem Nachschlüssel bei dem die seichten Nuten bloß verbreitert wurden, wird dadurch unmöglich gemacht.

Damit die schmalen Steuerorgane im Bereich der Steuerstellen der breiteren Nuten sicher geführt werden können, ist es ein weiteres bevorzugtes Merkmal, der Erfindung, die Stegflanken an diesen Stellen durchgehend auszubilden.Weitere Merkmale und Eigenschaften der Erfindung sind den Zeichnungen, der Beschreibung und den Ansprüchen zu entnehmen.

Fig. 1 zeigt eine Seitenansicht eines Ausschnitts des Flachschlüssels der erfindungsgemäßen Schlüssel-Schlosskombination. Fig. 2 zeigt einen Querschnitt durch einen Flachschlüssel mit angeordneten Steuer- und Sperrelement. Fig. 3 zeigt einen weiteren Querschnitt durch einen Flachschlüssel der erfindungsgemäßen Schlüssel-Schlosskombination mit angeordnetem Steuer- und Sperrelement. Fig. 4 zeigt einen Querschnitt durch ein Schloss der erfindungsgemäßen Schlüssel-Schlosskombination mit einer Anordnung des Steuer- und Sperrelement äquivalent zu Fig. 2. Fig. 5 zeigt einen weiteren Querschnitt durch ein Schloss der erfindungsgemäßen Schlüssel-Schlosskombination mit einer Steuer- und Sperrelementanordnung äquivalent zu der in Fig. 3 gezeigten. Fig. 6 zeigt einen Querschnitt durch ein Steuerelement mit einem Bolzen zum Abtasten der tiefen Nut. Fig. 7 zeigt einen Querschnitt durch ein Steuerelement mit zwei schmalen Bolzen zum Abtasten der seichten Steuernuten. Fig. 8 zeigt einen Querschnitt durch ein Steuerelement mit zwei breiten Bolzen zum Abtasten der seichten Steuernuten.

Fig. 1 zeigt den Flachschlüssel 1 der erfindungsgemäßen Schlüssel-Schlosskombination in einer Seitenansicht, wobei in Schlüsseleinschubrichtung 5 die rechte Seitenfläche 2 detailliert gezeigt ist. Der Schlüsselbart 3 sowie der Schlüsselrücken 4 sind in üblicher Weise mit Einschnitten 6 zum Zusammenwirken mit den Stiftzuhaltungen des Schlosses versehen. Weiters weist der Schlüssel 1 auf der Seitenfläche 2 noch eine Einfräsung 22 auf.

Ebenfalls an der Seitenfläche 2 des Schlüssels 1 sind drei geschwungene Steuernuten 7, 8 und 9 angeordnet. Die beiden Steuernuten 7 und 9 sind relativ seicht ausgebildet, während die Steuernut 8 tiefer in das Schlüsselmaterial hineinragt als die beiden anderen. Die zwei seichteren Steuernuten 7, 9 verlaufen im wesentlichen parallel zueinander und die tiefe Steuernut 8 ist im wesentlichen zwischen den seichten Steuernuten 7, 9 vorgesehen. Zur besseren Ansicht ist bei der Steuernut 7 strichliert der ungehinderte Verlauf dieser Steuernut eingezeichnet, sofern die Steuernut 8 nicht vorhanden wäre. Die einzelnen Steuerstellen 11, 23 zeigen die Position der Bolzen 21, 27 der Steuerelemente 17 bei vollständig eingeschobenem Schlüssel 1 an. In dem hier gezeigten Beispiel sind fünf Steuerelemente 17 mit schmalen Bolzen 21 sowie auf Seite der Schlüsselspitze 10 ein Steuerelement 17 mit breiten Bolzen 27 vorgesehen. Die beiden Steuernuten 7, 9 des Flachschlüssels 1 sind dementsprechend zur Steuerstelle 23 hin verbreitert, wobei die lichte Breite 25 des Steges 24 über die gesamte Schlüssellänge hin gleich bleibt.

Ein Flachschlüssel 1, der an der Steuerstelle 23 keinerlei Verbreiterung in den Nuten 7, 9 aufweist, könnte nicht vollständig in ein Schloss der erfindungsgemäßen Schlüssel-Schlosskombination eingeschoben werden.

Die Figuren 2 und 3 zeigen jeweils einen Querschnitt durch einen Flachschlüssel 1 der erfindungsgemäßen Schlüssel-Schlosskombination, wobei der Schnitt an einer Steuerstelle 23 mit verbreiterten seichten Nuten 7, 9 gezeigt ist. Die tiefe Nut ist in den folgenden Darstellungen zur besseren Ansicht nicht gezeigt. Daran angeordnet ist schlossseitig ein Steuerelement 17, sowie ein Sperrelement 15 gezeigt. In Fig. 2 weist das Steuerelement 17 breite Bolzen 27 auf. Bei korrektem Schlüssel wird das Steuerelement 17 durch die Führungsnuten 7, 9 an der Steuerstelle 23 in eine Endlage gebracht, in der die Ausnehmungen 18 die Fortsätze 28 des Sperrelements 15 aufnehmen können, wodurch das Schloss freigegeben wird.

In Fig. 3 ist eine Situation gezeigt, bei der Schlüssel 1 der erfindungsgemäßen Schlüssel-Schlosskombination in ein "altes" Schloss gemäß Stand der Technik mit Steuerelementen 17 mit schmalen Bolzen 21 eingeschoben ist. Die schmalen Bolzen 21 werden über die Stegflanken 26 des Stegs 24 geführt. Durch diese Führung wird vermieden, dass das Steuerelement 17 sich in den verbreiterten Steuernuten 7, 9 frei bewegen kann. Des weiteren ist der Steg 24 an der Steuerstelle 23 für breite Bolzen 27 derart ausgebildet, dass die schmalen Bolzen 21 um ½ Stufensprung versetzt geführt werden. Ein Stufensprung beschreibt den Abstand zwischen zwei benachbarten möglichen Steuerhöhen der Bolzen 21 an einer bestimmten Steuerstelle 11. Dadurch dass die breiten Bolzen 27 um ½ Sprung zu den schmalen Bolzen 21 versetzt sind, werden alle schmalen Bolzen 21 die an einer breiten Steuerstelle 23 für breite Bolzen 27 zum Liegen kommen, bewusst falsch gestellt.

Die Fig. 4 und 5 zeigen äquivalente Anordnungen zu den Fig. 2 und 3 in einem Querschnitt durch ein Schloss der erfindungsgemäßen Schlüssel-Schlosskombination. In diesen Ansichten ist nur eine Hälfte des Schlüssels sowie des zugehörigen Schlosses gezeigt. Der Schlüssel 1 ist vollständig in den Schlüsselkanal 19 eingeschoben. Das Steuerelement 17 wird aufgrund der Führung der Steuernuten 7, 9 in der Ausnehmung 29 des Zylinderkerns 13 beim Einschieben des Schlüssels 1 auf und ab bewegt. In der Endlage des Schlüssels befinden sich die Bolzen 27 des Steuerelements 17 an der zugeordneten Steuerstelle 23. Wird nun bei dem in Fig. 4 gezeigten Fall der Zylinderkern 13 im Gehäuse 12 des Schlosses gedreht, so wird das Sperrelement 15 aus der im Gehäuse 12 befindlichen Rastnut 14 herausbewegt, wodurch die Fortsätze 28 in die Ausnehmungen 18 aufgenommen werden und das Schloss somit freigegeben ist.

Bei dem in Fig. 5 gezeigten Schloss befindet sich ein Steuerelement 17 mit schmalen Bolzen 21 an der Steuerstelle 23 des Flachschlüssels 1. Durch die Führung über den Steg 24 wird das Steuerelement 17 um 1/2 Sprung falschgestellt, wodurch die Fortsätze 28 nicht in die Ausnehmungen 18 aufgenommen werden können, somit das Sperrelement 15 in die Rastnuten 14 des Gehäuses ragt, und das Schloss damit nicht freigegeben wird.

Die Figuren 6 bis 8 zeigen jeweils einen Querschnitt durch die drei Varianten von Steuerelementen 16, 17 des Schlosses der erfindungsgemäßen Schlüssel-Schlosskombination. Das in Fig. 6 gezeigte Steuerelement 16 weist einen Bolzen 20 zum Abtasten der tieferen Steuernut 8 sowie Ausnehmungen 18 für die Fortsätze 28 des Sperrelements 15 auf.

Das in Fig. 7 gezeigte Steuerelement 17 weist neben den Ausnehmungen 18 schmale Bolzen 21 auf, die voneinander eine lichte Weite 30 haben, die der lichten Breite 25 des Stegs 24 entsprechen.

Das in Fig. 8 gezeigte Steuerelement 17 weist breite Bolzen 27 zum Abtasten der seichten Steuernuten 7, 9 an den verbreiterten Steuerstellen 23 auf. Auch bei diesem Steuerelement 17 entspricht die lichte Weite 30 zwischen den Bolzen 27 der lichten Breite 25 des Stegs 24.

Wenn hier von lichter Breite 25 des Steges 24 und lichter Weite 30 zwischen den Bolzen 21 oder 27 gesprochen wird, bringt dies zum Ausdruck, dass sich beide Größen in Abhängigkeit von der Winkelanordnung des Steges 24 ändern. Die lichte Breite 25 und Weite 30 bleiben gleich obwohl die Breite des Steges 24, gemessen senkrecht auf die Stegflanken 26, variieren muss (Siehe Fig. 1).

Die Versetzung der Anordnung der breiten Bolzen 27 um einen 1/2Stufensprung gegenüber der Anordnung der schmalen Bolzen 21 ist bevorzugt, kann aber auch einen anderen Wert annehmen.

Die vorliegende Schlüssel- und Schlosskonstruktion ist bevorzugt für Wendeschlüssel vorgesehen und im Schloss sind die beschriebenen Sperrteile zu beiden Seiten des Schlüsselkanals angeordnet. Aus der obigen Beschreibung ist auch verständlich, dass ein Schlüssel gemäß Stand der Technik mit Steuernuten durchgehend kleinerer Breite nicht zur Gänze in ein Schloss eingeschoben werden kann, welches für den Schlüssel der erfindungsgemäßen Schlüssel-Schlosskombination eingerichtet ist. Somit ist ein irrtümliches, gegenseitiges Sperren der verschiedenen Schlüssel-Schloss-Kombinationen unmöglich gemacht.

## Patentansprüche

1. Flachschlüssel (1) und ein Zylinderschloss, wobei zumindest eine der beiden Seitenflächen (2) wenigstens drei Steuernuten (7,8,9) aufweist und zumindest eine der Steuernuten (8) tiefer ausgebildet ist als die anderen Steuernuten (7,9) und die zwei seichten Steuernuten (7,9) etwa parallel verlaufen, wobei die seichten Steuernuten (7,9) von deren ersten Steuerstelle zur Schlüsselspitze hin erweitert ausgebildet sind, und der Flachschlüssel (1) gegebenenfalls weitere Steuerelemente, wie Einschnitte (6) am Schlüsselbart für Stiftzuhaltungen, Steuerflächen am Schlüsselrücken, Längsrippen und -nuten in Schlüsseleinschubrichtung (5) und Einfräsungen (22) an den Seitenflächen (2) aufweist, und das Zylinderschloss an wenigstens einer Seite des Schlüsselkanals etwa parallel zu diesem wenigstens ein Steuerelement (17) mit einem in die seichtere Steuernut (7,9) des Flachschlüssels (1) eingreifenden Steuerorgan (21) und wenigstens ein Steuerelement (16) in einem in die tiefere Steuernut (8) des Flachschlüssels (1) eingreifenden Steuerorgan (20) vorgesehen sind und wenigstens ein Sperrelement (15) vorgesehen ist, das bei entsprechender Stellung der Steuerelemente (16,17) in Freigabeposition für die Verdrehung des Zylinderkerns gegenüber dem Zylindergehäuse (12) bringbar ist, **dadurch gekennzeichnet, dass** die beiden seichteren Steuernuten (7, 9) des Flachschlüssels (1) ausgehend von der Schlüsselspitze (10) bis wenigstens zur ersten Steuerstelle (23) eine größere Breite aufweisen als der weitere Verlauf der seichten Steuernuten (7,9), und dass zumindest das letzte Steuerelement (17) des Zylinderschlosses für das Abtasten der breiten Nuten (7, 9) des Flachschlüssels (1) breitere Steuerorgane (27) aufweist, deren lichte Weite (30) der lichten Breite (25) des Steges (24) zwishen den seichten Nuten (7,9) entspricht und dass die Stellung der beiden breiten Steuerorgane (27), bevorzugt um je ½ Stufensprung in die gleiche Richtung der Schlüsselkanalhöhe, gegenüber der Stellung der schmalen Steuerorgane (21) versetzt ist, wobei ein Stufensprung der Abstand zwischen zwei benachbarten möglichen Steuerhöhen der Steuerorgane (21) ist.

2. Flachschlüssel und ein Zylinderschloss nach Anspruch 1, **dadurch gekennzeichnet, dass** die lichte Breite (25) des Steges (24) zwischen den seichten Nuten (7, 9), entlang der gesamten Schlüssellänge gleich ist.

3. Flachschlüssel und ein Zylinderschloss nach Anspruch 1 oder 2, **dadurch gekennzeichnet, dass** im Bereich der breiten Nuten die Stegflanken (26) an den Steuerstellen (23) durchgehend ausgebildet sind.

## Claims

1. A flat key (1) and a cylinder lock, at least one of the two lateral surfaces (2) having at least three control grooves (7, 8, 9), and at least one of the control grooves (8) being formed more deeply than the other control grooves (7, 9), and the two shallow control grooves (7, 9) extending approximately parallel, the shallow control grooves (7, 9) being designed to widen from the first control point of the latter towards the tip of the key, and the flat key (1) optionally having further control elements, such as notches (6) on the teeth of the key for retaining pins, control surfaces on the back of the key, longitudinal ribs and grooves in the key insertion direction (5) and milled slots (22) on the lateral surfaces (2), and the cylinder key being provided on at least one side of the key channel approximately parallel to the latter with at least one control element (17) with a control component (21) engaging in the shallower control groove (7, 9) of the flat key, and with at least one control element (16) in a control component (20) engaging in the deeper control groove (8) of the flat key (1), and at least one blocking element (15) being provided which with a corresponding position of the control elements (16, 17) can be brought into the release position for the rotation of the cylinder core in relation to the cylinder housing (12), **characterised in that** the two shallower control grooves (7, 9) of the flat key (1) have a greater width from the key tip (10) at least up to the control position (23) than the further extension of the shallow control grooves (7, 9), and that for feeling the wide grooves (7, 9) of the flat key at least the last control element (17) of the cylinder key has wider control components (27) the clearance (30) of which corresponds to the clear width (25) of the bar (24) between the shallow grooves (7, 9), and that the position of the two wide control components (27) is preferably offset by ½ a gradation in the same direction of the key channel height in relation to the position of the narrow control components (21), a gradation being the distance between two adjacent possible control heights of the control components (21).

2. The flat key and cylinder lock according to Claim 1, **characterised in that** the clear width (25) of the bar (24) between the shallow grooves (7, 9) is the same along the whole length of the key.

3. The flat key and the cylinder lock according to Claim 1 or 2, **characterised in that** in the region of the wide grooves the faces of the bar (26) are formed continuously at the control points (23).

## Revendications

1. Clé plate (1) et serrure à cylindre, où au moins l'une des deux faces latérales (2) présente au moins trois rainures de commande (7, 8, 9), et au moins une des rainures de commande (8) est réalisée avec une plus grande profondeur que les autres rainures de commande (7, 9), et les deux rainures (7, 9) peu profondes sont à peu près parallèles, sachant que les rainures de commande (7, 9) peu profondes s'élargissent depuis leur premier point de commande en direction de la pointe de la clé, et la clé plate (1) présente, le cas échéant, des éléments de commande supplémentaires, tels que des encoches (6) sur le panneton, destinées à des organes de maintien de goupilles, des surfaces de commande prévues sur le dos de la clé, des nervures et des rainures longitudinales dans le sens d'insertion de clé (5), et des fraisages (22) sur les faces latérales (2), et que la serrure à cylindre, sur au moins un côté du chemin de clé et à peu près parallèlement à celui-ci, comporte au moins un élément de commande (17), avec un organe de commande (21) pénétrant dans la rainure de commande (7, 9) peu profonde de la clé plate (1), et au moins un élément de commande (16) avec un organe de commande (20) pénétrant dans la rainure de commande (8) plus profonde de la clé plate (1), et qu'il est prévu au moins un élément de verrouillage (15) qui, lorsque les éléments de commande (16, 17) occupent la position correspondante, peut être amené dans la position de libération pour la rotation du noyau cylindrique par rapport à l'enveloppe de cylindre (12), **caractérisées par le fait que**, partant de la pointe de clé (10) et au moins jusqu'au premier point de commande (23), les deux rainures de commande (7, 8) moins profondes de la clé plate (1) présentent une largeur qui est supérieure au reste des rainures (7, 9) peu profondes, et **par le fait qu'**au moins le dernier élément de commande (17) de la serrure à cylindre comporte des organes de commande (27) plus larges en vue du palpage des rainures (7, 9) larges de la clé plate (1), organes dont la largeur intérieure (30) correspond à la largeur intérieure (25) de la nervure (24) entre les rainures (7, 9) peu profondes, et **par le fait que** la position des deux organes de commande (27) larges est décalée de préférence chaque fois d'un demi-pas dans le même sens de la hauteur du chemin de clé, par rapport à la position des organes de commande (21) étroits, un pas correspondant à la distance entre deux hauteurs de commande possibles voisines des organes de commande (21).

2. Clé plate et serrure à cylindre selon la revendication 1, **caractérisées par le fait que** la largeur intérieure (25) de la nervure (24) entre les deux rainures (7, 9) peu profondes est constante sur toute la longueur de la clé.

3. Clé plate et serrure à cylindre selon la revendication 1 ou 2, **caractérisées par le fait que** dans la région des rainures larges, les flancs de nervure (26) sont réalisés sous une forme continue aux points de commande (23).
